# EUROPÄISCHE PATENTSCHRIFT

(11) **EP 3 658 242 B1**
(45) Veröffentlichungstag und Bekanntmachung des Hinweises auf die Patenterteilung: **30.08.2023**
(21) Anmeldenummer: 18755139.5
(22) Anmeldetag: 20.07.2018
(51) Int. Cl.: A62C 31/22

(54) **E-LÖSCHLANZE ZUR BRANDBEKÄMPFUNG BEI ELEKTRISCH GELADENEN OBJEKTEN**
E-EXTINGUISHING LANCE FOR FIREFIGHTING IN ELECTRICALLY CHARGED OBJECTS
LANCE À INCENDIE D'ORIGINE ÉLECTRIQUE POUR LUTTER CONTRE LES FEUX D'OBJETS CHARGÉS ÉLECTRIQUEMENT

(30) Priorität: 24.07.2017 DE 202017104411 U
(43) Veröffentlichungstag der Anmeldung: 03.06.2020
(73) Patentinhaber: MURER-Feuerschutz GmbH, 37574 Einbeck (DE); Volkswagen Aktiengesellschaft, 38440 Wolfsburg (DE)
(72) Erfinder: RESCHKE, Albrecht, 37574 Einbeck (DE); WILLE, Thomas, 37139 Adelebsen (DE); PETERMANN, Matthias, 38685 Langelsheim (DE)
(74) Vertreter: Kohler Schmid Möbus Patentanwälte
(86) Internationale Anmeldenummer: PCT/EP2018/069728
(87) Internationale Veröffentlichungsnummer: WO 2019/020507

(56) Entgegenhaltungen:
- CN-Y- 2 661 239
- US-A- 4 802 535
- US-A1- 2002 179 307
- US-A1- 2003 159 837
- US-A1- 2015 075 820

## Beschreibung

Die Erfindung betrifft eine zum Löschen brennender Objekte eingerichtete Löschlanze, wobei die Löschlanze einen Halteabschnitt mit Griffteil für eine Bedienperson, eine für die Zufuhr von Löschmittel ausgestaltete Zuführung mit einer für den Anschluss eines Druckschlauchs für flüssiges Löschmittel eingerichteten Ankoppelvorrichtung, sowie einen an den Halteabschnitt und die Ankoppelvorrichtung anschließenden rohrförmigen Löschabschnitt aufweist, der so ausgestaltet ist, dass aus dessen freien Ende Löschmittel unter Druck in ein brennendes Objekt eingebracht werden kann, wobei das Griffteil des Halteabschnitts elektrisch isolierend auch für elektrische Spannungen U ≥ 100V ausgeführt ist, wobei der rohrförmige Löschabschnitt an seinem freien Ende geometrisch spitz zulaufend gestaltet ist, und wobei der rohrförmige Löschabschnitt an seinem freien Ende einen verengten lichten Strömungsquerschnitt für das unter Druck durchgeleitete Löschmittel aufweist, welcher so gestaltet ist, dass unter Druck Löschmittel hindurchgeleitet werden kann.

Eine derartige Löschlanze ist aus der US 2002/019307 A1 bekannt.

Ähnliche Löschlanzen sind auch im Firmen-Katalog der Murer Feuerschutz GmbH von 05/2016 beschrieben, insbesondere das dort gezeigte "Nebellöschsystem NLS".

### Hintergrund der Erfindung

Unter anderem aus Gründen des Umwelt- und Klimaschutzes sowie der Nachhaltigkeit bestehen derzeit international intensive Bestrebungen, verstärkt elektrische Energie anstelle von fossilen Brennstoffen zu nutzen. So sind in den vergangenen Jahren zunehmend Photovoltaik-Systeme, beispielsweise auf Gebäudedächern, aufgebaut worden. Außerdem soll in Zukunft individuelle Mobilität verstärkt durch elektrische Antriebssysteme, beispielsweise durch Elektrofahrzeuge, ermöglicht werden.

Bislang wird dabei jedoch nur wenig beachtet, dass mit einer derart verstärkten Nutzung elektrischer Energie auch erhebliche Gefahrenpotenziale verbunden sind.

Diese Gefahrenpotenziale deuten sich angesichts zahlreicher, weltweit auftretender Brandereignisse aufgrund von nicht oder nur schlecht funktionierenden Akkumulatoren, beispielsweise in Smartphones oder Notebooks, bereits in zunehmendem Umfang an.

Ein besonders hohes Risiko wird bei Bränden im Umfeld von Elektrofahrzeugen, beispielsweise bei hybrid- oder vollelektrisch betriebenen Fahrzeugen, gesehen (siehe beispielsweise "E-Mobil-Brand in den USA"; https://www.welt.de/motor/news/article120704501/E-Mobil-Brand-in-den-USA.html (abgerufen am 09.11.2016)).

Besonders problematisch beim Brand eines solchen Elektrofahrzeugs ist, dass beim Löschen nicht nur erhebliche Gefahren durch das Feuer und den Brand selbst sowie etwa mögliche selbstentzündende Elemente wie beispielsweise Lithiumionen-Akkumulatoren ausgehen, sondern zusätzlich auch noch Gefahren durch sich ausbreitende Hochspannungen bzw. Starkströme aufgrund der im Fahrzeug verbauten Hochleistungselektrik bzw. -akkumulatoren kontrolliert werden müssen. Es gilt daher, diesen wirksam vorzubeugen.

In der US-A 4,802,535 ist eine Feuerlöschlanze beschrieben, bei welcher gehärtetes Stahlrohr als Material für den rohrförmigen Löschabschnitt vorgeschlagen wird. Eine -wie auch immer gearteteelektrische Isolation der bekannten Löschlanze ist jedoch nicht vorgesehen.

Die US 2003/0159837 A1 zeigt einen "Vielzweck-Wasserhammer" mit einer spitz zulaufenden Düse, die beim Einsatz in ein zu löschendes Objekt eindringen soll. Der Löschkopf ist dort unter einem Winkel von 90° auf den rohrförmigen Löschabschnitt aufgesetzt. Für einen hammerartigen Einsatz dieses Geräts bei einem Elektro-Fahrzeug müsste beim Einschlagen in die Außenhülle des Fahrzeugs dann schon sehr nah an der zu löschenden Batterie gearbeitet werden, um überhaupt einen wirksamen Effekt zu erzielen. Im Übrigen ist auch hier wieder keine elektrische Isolation der Löschlanze vorgesehen oder angedeutet. In den Jahren 2002 und 2003 hat man vermutlich noch nicht -wie heutzutage- an Fahrzeuge mit Elektro-Antrieb gedacht.

Die US 2015/075 820 A1 offenbart ein tragbares und verlängerbares System zum Ausbringen von Löschmittel für die Verwendung beim Durchstoßen von Materialien, um versteckte Brandherde zu bekämpfen. Das System weist ein Rohr mit einer Düse zum Transport und Ausbringen von Löschmittel, Handgriffe zum Halten des Rohrs sowie eine Hammerkappe als Ansatzfläche für den Einsatz eines Vorschlaghammers auf.

In der CN 2 661 239 Y ist Spritzkanone zum erzwungenen Eindringen in ein Löschobjekt und Einbringen von Löschwasser beschrieben. Die Spritzkanone umfasst ein Rohr mit einer spitzen Düse zum Transport und Ausbringen von Löschmittel.

In der eingangs zitierten US 2002/019307 A1 ist zwar eine Isolation gegen elektrische Spannung bei Kontakt mit Drähten in einer Gebäudewand angedeutet, jedoch keine Isolation gegen Hochspannung, wie sie etwa in Batterien von E-Fahrzeugen vorkommt. Außerdem wird das Löschmittel über das Ende der bekannten Löschlanze eingespeist, so dass ein Einschlagen der Lanze mit einem Schlagwerkzeug in eine Fahrzeug-Außenhülle damit nicht möglich sein dürfte.

### Weitere Nachteile des Standes der Technik

Bislang sind Brandbekämpfer nur bedingt auf den Umgang mit derartigen Gefahrenquellen vorbereitet. Im oben genanntem Artikel wird beispielsweise berichtet, dass die einen Brand eines Elektrofahrzeugs bekämpfenden Feuerwehrleute deutlichen räumlichen Abstand vom Elektrofahrzeug hielten bzw. halten mussten, was natürlich die Effektivität der Brandbekämpfung ganz erheblich einschränkt oder die -an sich bekannten- Brandbekämpfungsmaßnahmen in ihrer positiven Wirkung reduziert, wenn nicht gar unmöglich macht.

Um mit derartigen erweiterten Gefahren umzugehen, bedarf es daher insbesondere einer Löschlanze, die nicht nur zum eigentlichen Löschen an sich ausgebildet ist, sondern *sowohl* thermischen *als auch* mechanischen *und insbesondere auch* elektrischen Gefahren standhalten kann.

Bislang ist es jedoch noch nicht gelungen, eine Löschlanze der eingangs definierten Art gegen thermische und/oder mechanische Gefahren sowie zusätzlich mit einer weiteren Funktion zu versehen, die auch noch sicherstellt, dass die -vergleichsweise strengen- gesetzlichen Normen für Elektriker-Werkzeuge eingehalten werden. So besteht derzeit stets das Risiko, dass beim Löschen von unter Spannung stehenden elektrischen Objekten -insbesondere im nassen Zustand der Löschlanze, welcher ja für den Einsatzfall geradezu typisch istelektrische Spannungen beziehungsweise Ströme in unzulässig hohem Ausmaß die Bedienungsperson erreichen, welche dadurch beim Brandbekämpfungseinsatz möglicherweise erheblich verletzt werden kann.

### Aufgabe der Erfindung

Aufgabe der vorliegenden Erfindung ist es demgegenüber, mit möglichst einfachen technischen Mitteln unaufwändig und kostengünstig eine Löschlanze bereit zu stellen, mit welcher beim Löschen brennender Elektroeinrichtungen mit hoher elektrischer Spannung, insbesondere von Fahrzeugen mit Elektro-Antrieb, sowohl Mindestanforderungen zum Schutz vor thermischen Gefahren als auch zum Schutz vor mechanischen Überlastungen als auch zum Schutz vor elektrischen Gefahren sicher erfüllt werden. Zudem soll eine höhere Beständigkeit und Widerstandsfähigkeit des spitz zulaufenden freien Endes des rohrförmigen Löschabschnitts gegen Säuren gewährleistet werden.

### Kurze Beschreibung der Erfindung

Erfindungsgemäß wird diese -in der Praxis nicht ganz unkomplizierte - Aufgabe auf ebenso überraschend einfache wie wirkungsvolle Weise gelöst durch eine Löschlanze der eingangs definierten Art, die so ausgestaltet ist, dass sie im Einsatzfall in die Batterie eines brennenden Elektrofahrzeuges eingebracht werden kann, ohne dabei die Bedienperson zu gefährden,
indem das Griffteil des Halteabschnitts elektrisch isolierend auch für elektrische Spannungen U ≥ 500V ausgeführt ist, wobei das Griffteil des Halteabschnitts einen spannungsisolierenden Überzug aufweist, der elektrisch isolierend auch für elektrische Spannungen U ≥ 1000V, ausgeführt ist und eine Schichtdicke d ≥ 2mm aufweist;
indem der rohrförmige Löschabschnitt aus einem Material gefertigt ist, welches eine so hohe Zugfestigkeit Rₘ aufweist, dass es einer mechanischen Spannung σ ≥ 500 N/mm² widersteht, und welches eine Schmelztemperatur t_{S} ≥ 650°C aufweist;
indem der Halteabschnitt unter dem spannungsisolierenden Überzug des Griffteils aus VA-Stahl, der rohrförmige Löschabschnitt aus Edelstahl und ebenso das spitz zulaufende freie Ende des rohrförmigen Löschabschnitts aus Edelstahl hergestellt sind;
und indem das spitz zulaufende freie Ende des rohrförmigen Löschabschnitts aus austenitischem 18/10 Cr-Ni-Stahl hergestellt und zusätzlich gehärtet ist.

Mit der vorliegenden Erfindung wird eine E-Löschlanze bereitgestellt, welche die oben formulierte Erfindungsaufgabe vollständig löst. Insbesondere ist die erfindungsgemäße Löschlanze die erste ihrer Art, die speziell für das Löschen von in Elektro-Fahrzeugen verbauten Lithium-Ionen-Akkus geeignet ist. Damit wird den Feuerwehren nunmehr auch für solche Anwendungsfälle das erste wirksame Löschgerät weltweit zur Verfügung gestellt.

Da das Griffteil des Halteabschnitts einen spannungsisolierenden Überzug mit einer Schichtdicke d ≥ 2 mm auch für elektrische Spannungen U ≥ 1000V aufweist, kann bereits das Griffteil selbst einen hinreichenden Schutz der Bedienungsperson gegen elektrische Spannungen gewährleisten.

Im Einsatzfall kann die Lanze beispielsweise in die Batterie eines brennenden Elektrofahrzeuges eingebracht werden. Aufgrund der Spitze im vordersten Bereich kann im Wege stehendes Material, etwa eine Batteriewandung, leicht durchstoßen werden. Durch eine solche hochfeste aber spitze Düse wird Verschleiß vermieden oder zumindest minimiert, wobei das Eindringen in die Oberfläche des zu löschenden Objekts erleichtert wird.

Die Strömungs-verengte(n) Düse(n) an der Spitze der Lanze sorgen zusätzlich dafür, dass schnell und effizient sowie insbesondere mit einem relativ geringen Einsatz von Löschwasser ein ausreichender Löscherfolg erzielt werden kann.

Eine alternative Möglichkeit zur direkten und sicheren Löschung einer E-Fahrzeug-Batterie gibt es aktuell überhaupt nicht. Die Werkfeuerwehren namhafter Automobilhersteller haben bei zahlreichen Versuchen Brände von E-Fahrzeugen *ohne* die erfindungsgemäße E-Löschlanze fast gar nicht, und wenn doch, dann nur mit dem Einsatz von extrem viel Wasser und Schaum, jedoch stets ohne wirksame Sicherheit für den agierenden Feuerwehrmann gegen elektrische Spannungen, unter Kontrolle bekommen können.

Ganz ähnlich verhält es sich übrigens auch beim Löschen von in Brand geratenen Transformatoren oder elektrischen Generatoren, etwa bei Photovoltaik-Anlagen.

### Bevorzugte Ausführungsformen der Erfindung

Vorteilhaft ist es, wenn der spannungs-isolierende Überzug des Griffteils bereits für sich zumindest den Mindestanforderungen den Europäischen Normen 60903 und/oder 659 für isolierende Schutzhandschuhe für Arbeiten unter elektrischer Spannung genügt. Vorteilhaft ist überdies, wenn der spannungs-isolierende Überzug des Griffteils aus Hitzeisolierendem, flammfestem Material -etwa unter Verwendung von Aramid und/oder Para-Aramid- aufgebaut ist und auch den Mindestanforderungen der Europäischen Norm 407 für Schutzhandschuhe gegen thermische Risiken genügt.

Bevorzugt sind Ausführungsformen, bei welchen der spannungsisolierende Überzug des Griffteils aus Polyvinylchlorid aufgebaut ist. Hierdurch ist eine längere Lebensdauer des Überzugs gewährleistet. Alterungserscheinungen werden minimiert.

Besondere Vorteile ergeben sich bei Weiterbildungen, bei welchen der Halteabschnitt unter dem spannungsisolierenden Überzug des Griffteils aus austenitischem, säurebeständigem 18/10 Cr-Ni-Stahl, aufgebaut ist. Diese ist widerstandfähiger und besonders beständig der Batteriesäure gegenüber.

Bei einer weiteren Klasse von vorteilhaften Ausführungsformen der erfindungsgemäßen E-Löschlanze weist das Griffteil des Halteabschnitts mindestens einen Bügelgriff mit Handschutz auf. Dies ermöglicht eine sichere Bedienbarkeit und eine gute Lokalisierung der Batterie. Weiterhin dient der Bügelgriff beim Einschlagen in das Löschobjekt als Schutz vor einer ungewollten Verformung der Lanze.

Die Ausführungsformen dieser Klasse können durch Weiterbildungen noch verbessert werden, bei welchen das Griffteil des Halteabschnitts zwei Bügelgriffe für eine beidhändige Bedienung der E-Löschlanze aufweist. Hierdurch ist eine sichere Bedienbarkeit und Lokalisierung im Löschobjekt sichergestellt, in welches eingedrungen werden soll.

Weitere vorteilhafte Ausführungsformen zeichnen sich dadurch aus, dass an der Löschmittel-Zuführung ein Betätigungsventil zum Einlassen beziehungsweise zum Stoppen eines Löschmittelzuflusses in den rohrförmigen Löschabschnitt und am Halteabschnitt, vorzugsweise am Griffteil, eine Triggervorrichtung zur manuellen Ansteuerung des Betätigungsventils vorgesehen sind.

Bei weiteren bevorzugten Ausführungsform der Erfindung ist der rohrförmige Löschabschnitt aus austenitischem, säurebeständigem 18/10 Cr-Ni-Stahl, hergestellt. Dies trägt zu einer erhöhten mechanischen und chemischen Widerstandsfähigkeit und damit zu einer längeren Dauerhaltbarkeit der Spitze bei.

Bevorzugt sind auch Ausführungsformen der erfindungsgemäßen E-Löschlanze, bei welchen das freie Ende des rohrförmigen Löschabschnitts konisch zulaufend gestaltet ist. Hierdurch wird ein besonders gerader und leichter Einschlag in das Objekt ermöglicht.

Ganz besonders bevorzugt ist eine Klasse von Ausführungsformen, bei denen das spitz zulaufende freie Ende des rohrförmigen Löschabschnitts austauschbar gestaltet ist. Hierdurch ist die Lanze auch für andere Löschmittelvarianten einsetzbar. Weiterhin kann damit die Spitze bei Verschleiß schnell und einfach gegen eine andere getauscht werden.

Vorteilhafte Weiterbildungen dieser Klasse von Ausführungsformen zeichnen sich dadurch aus, dass verschiedene austauschbare Spitzen, vorzugsweise mit unterschiedlichen Geometrien, Durchmessern und insbesondere unterschiedlichen Materialien, lieferbar sind und für unterschiedlichste Einsatzzwecke vorrätig gehalten werden können. Dadurch lässt sich die erfindungsgemäße E-Löschlanze bei Verschleiß schnell wieder einsatzbereit machen. Auch direkt im Einsatzfall vor Ort kann die Spitze ebenfalls schnell getauscht werden.

Bevorzugt sind auch Weiterbildungen, bei welchen die austauschbare(n) Spitze(n) mit einem Schraubgewinde oder etwa auch einem Bajonettverschluss versehen ist (sind), wobei vorzugsweise zwei Haltepunkte für Schraubenschlüssel zur leichten Demontage vorhanden sind. Hierdurch ist die Lanze bei Verschleiß schnell wieder einsatzbereit zu machen und im Einsatzfall kann die Spitze ebenfalls schnell getauscht werden.

Bei einer weiteren Klasse von besonders vorteilhaften Ausführungsformen der erfindungsgemäßen E-Löschlanze ist in das spitz zulaufende freie Ende des rohrförmigen Löschabschnitts mindestens eine Düse für den Austritt von unter Druck stehendem flüssigen Löschmittel integriert, wobei die Düse vorzugsweise so geformt ist, dass sie Löschmittel optimal in das brennende Objekt einspritzt und/oder auf dessen Oberfläche verteilt. Auf diese Weise werden nur vergleichsweise geringe Mengen an Löschmittel erforderlich.

In der Praxis bewähren sich Weiterbildungen dieser Klasse von Ausführungsformen, bei welchen die Düse einen lichten Durchmesser zwischen 30mm und 40mm, vorzugsweise etwa 33,7mm, eine Länge zwischen 25mm und 50mm, vorzugsweise etwa 30mm, sowie eine Breite zwischen 15mm und 25mm, vorzugsweise 21,3mm, aufweist. Diese speziellen Abmaße haben insbesondere auch produktionstechnisch Vorteile.

Andere vorteilhafte Weiterbildungen dieser Klasse von Ausführungsformen schließlich zeichnen sich dadurch aus, dass drei gleichmäßig um die Längsachse des rohrförmigen Löschabschnitts verteilt angeordnete Düsen vorgesehen sind. Hierdurch kann im Einsatzfall ein gezieltes und gleichmäßiges Eindringen des Löschmittels in das Löschobjekt sichergestellt werden.

In der Praxis bewähren sich Ausführungsformen der erfindungsgemäßen Löschlanze, bei welchen der Halteabschnitt am Bedienerseitigen Ende eine großflächige, geometrisch zum geraden Draufschlagen durch eine Bedienperson gestaltete, zentral angebrachte Schlagplatte in Verlängerung zum rohrförmigen Löschabschnitt aufweist, deren Bedienerseitige Endfläche einen größeren Außendurchmesser aufweist als das Griffteil des Halteabschnitts, wobei die großflächige Schlagplatte zur Herstellung eines flächigen Körperkontakts mit einer Bedienperson ausgestaltet ist, wobei insbesondere die großflächige Schlagplatte aus Vollmaterial gefertigt und vorzugsweise austauschbar gestaltet ist.

Die großflächige Schlagplatte am Bedienerseitigen Ende des Halteabschnitts dient zur Herstellung eines flächigen Körperkontakts mit einer Bedienperson. Durch eine zentral angebrachte derartige Schlagplatte wird insbesondere ein möglichst gerades Einschlagen sicherstellt, um ein Verbiegen der Lanze zu verhindern. Zusätzlich kann anschließend an die Schlagplatte auch noch ein Distanzabschnitt zum rohrförmigen Löschabschnitt vorgesehen sein.

Ebenso sind Ausführungsformen vorteilhaft, die sich dadurch auszeichnen, dass die Löschlanze, insbesondere die Schlagplatte, teilbar aufgebaut ist. Damit kann die erfindungsgemäße Löschlanze besonders flexibel eingesetzt werden, zum Beispiel beim Brand eines Fahrzeuges in der eigenen Garage oder im Parkhaus. In diesem Zusammenhang sind etwa Fälle von Selbstentzündungen von Lithium-Ionen-Akkus durch die Presse gegangen, die zu Bränden in Gebäuden und erheblichen Schäden geführt haben.

Besonders günstig sind Ausführungsformen der Erfindung, bei welchen die Löschlanze bezüglich ihrer Längsachse verlängerbar gestaltet ist, wobei insbesondere die Schlagplatte des Halteabschnitts am Bedienerseitigen Ende mit einem variablen Abstand zum rohrförmigen Löschabschnitt angeordnet ist, welcher vorzugsweise verlängerbar gestaltet ist. Auch damit wird eine höhere Flexibilität in der Anwendung erreicht. Durch diese Ausgestaltung eignet sich die Löschlanze besonders zum Einsatz bei LKWs und anderen großen Fahrzeugen.

Weitere Merkmale und Vorteile der Erfindung ergeben sich aus der nachfolgenden detaillierten Beschreibung eines Ausführungsbeispiels der Erfindung anhand der Figur der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in den -im Wesentlichen eher schematisch gehaltenen- Figuren der Zeichnung dargestellt und wird anhand eines Ausführungsbeispiels näher erläutert. Es zeigen:
- Fig. 1a: eine schematische Seitenansicht einer ersten Ausführungsform der erfindungsgemäßen E-Löschlanze;
- Fig. 1b: die Ausführungsform von Fig. 1a in einer teilweise transparenten Ansicht von oben in Richtung der Achse des rohrförmigen Löschabschnitts;
- Fig. 2a: eine weitere Ausführungsform der erfindungsgemäßen E-Löschlanze;
- Fig. 2b: die Ausführungsform von Fig. 2a in einer vertikalen Schnittansicht von der Seite;
- Fig. 3a: eine Seitenansicht eines Schlagdorns zum Aufbringen auf die Schlagplatte;
- Fig. 3b: die Ausführungsform von Fig. 3a um 90° um die Längsachse gedreht;
- Fig. 4a: eine schematische Seitenansicht einer Ausführungsform der austauschbaren Spitze;
- Fig. 4b: die Ausführungsform von Fig. 4a um 90° um die Längsachse gedreht;
- Fig. 4c: die Ausführungsform der Spitze von Fig. 4a im Vertikalschnitt; und
- Fig. 4d: die Düsenverteilung der Spitze von Fig. 4a im vergrößerten Detail mit Blickrichtung parallel zur Längsachse.

In den Figuren 1a und 1b der Zeichnung erkennt man eine Ausführungsform der erfindungsgemäßen elektrisch isolierenden **E-Löschlanze 10** zum Löschen brennender Objekte unter elektrischer Spannung. Wie schon die aus dem Stand der Technik bekannten Löschlanzen weist auch die erfindungsgemäße E-Löschlanze 10 einen Halteabschnitt mit **Griffteil 11** für eine Bedienperson, eine Löschmittel-Zuführung mit einer **Ankoppelvorrichtung 12** zum Anschluss eines Druckschlauchs für flüssiges Löschmittel, sowie einen an den Halteabschnitt und gegebenenfalls die Ankoppelvorrichtung 12 anschließenden **rohrförmigen Löschabschnitt 13** auf, aus dessen freien Ende Löschmittel unter Druck in ein brennendes Objekt aufgebracht werden kann.

Gegenüber bekannten Löschlanzen zeichnet sich die erfindungsgemäße E-Löschlanze 10 dadurch aus, dass das Griffteil 11 des Halteabschnitts elektrisch isolierend für elektrische Spannungen U ≥ 500V ausgeführt ist; dass der rohrförmige Löschabschnitt 13 aus einem Material gefertigt ist, welches eine so hohe Zugfestigkeit Rₘ aufweist, dass es einer mechanischen Spannung σ ≥ 500 N/mm² widersteht, und welches eine Schmelztemperatur ts > 650°C aufweist; dass der rohrförmige Löschabschnitt 13 an seinem freien Ende geometrisch spitz zulaufend gestaltet ist; und dass ein Halteabschnitt am Bedienerseitigen Ende eine großflächige **Schlagplatte 14** in Verlängerung zum rohrförmigen Löschabschnitt 13 aufweist.

Insbesondere kann das Griffteil 11 des Halteabschnitts einen spannungsisolierenden Überzug, vorzugsweise aus Polyvinylchlorid, mit einer Schichtdicke d ≥ 2 mm aufweisen, welcher auch für elektrische Spannungen U ≥ 200V, insbesondere U ≥ 500V, vorzugsweise U ≥ 1000V, ausgeführt sein kann.

Der Halteabschnitt unter dem spannungsisolierenden Überzug des Griffteils 11 wird in der Regel aus Metall, vorzugsweise aus VA-Stahl, insbesondere aus austenitischem, säurebeständigem 18/10 Cr-Ni-Stahl, aufgebaut sein. Der rohrförmige Löschabschnitt 13 ist ebenfalls aus Metall, vorzugsweise aus Edelstahl, insbesondere aus austenitischem, säurebeständigem 18/10 Cr-Ni-Stahl, hergestellt, ebenso das spitz zulaufende freie Ende des rohrförmigen Löschabschnitts 13, welches vorzugsweise zusätzlich gehärtet ist.

Bei der in den Figuren 1a und 1b dargestellten Ausführungsform weist das Griffteil 11 des Halteabschnitts zwei **Bügelgriffe 11', 11"** für eine beidhändige Bedienung der E-Löschlanze 10 auf.

Das spitz zulaufende freie Ende des rohrförmigen Löschabschnitts 13 ist bevorzugt als konisch zulaufende, vorzugsweise austauschbare **Spitze 15** gestaltet, wobei für unterschiedliche Einsatzzwecke verschiedene austauschbare Spitzen 15, vorzugsweise mit verschiedenen Geometrien, Durchmessern und insbesondere aus unterschiedlichen Materialien, vorgehalten werden können. Diese die austauschbaren Spitzen 15 können mit einem -in der Zeichnung nicht eigens dargestellten-Schraubgewinde oder einem Bajonettverschluss versehen sein, wobei vorzugsweise zwei Haltepunkte für Schraubenschlüssel zur leichten Montage und Demontage vorhanden sind.

In das spitz zulaufende freie Ende des rohrförmigen Löschabschnitts 13 werden in der Regel mindestens eine, vorzugsweise drei gleichmäßig um die Längsachse des rohrförmigen Löschabschnitts 13 verteilt angeordnete Düsen für den Austritt von unter Druck stehendem flüssigen Löschmittel integriert sein, wobei die Düsen bevorzugt so geformt sind, dass sie Löschmittel optimal in das brennende Objekt einspritzt und/oder auf dessen Oberfläche verteilen. Diese Düsen sind ebenfalls nicht eigens in der Zeichnung dargestellt.

Die erfindungsgemäße E-Löschlanze 10 kann an der Löschmittel-Zuführung ein -nicht dargestelltes- Betätigungsventil zum Einlassen beziehungsweise zum Stoppen eines Löschmittelzuflusses in den rohrförmigen Löschabschnitt 13 sowie am Halteabschnitt, vorzugsweise am Griffteil 11, eine Triggervorrichtung zur manuellen Ansteuerung dieses Betätigungsventils aufweisen.

Die Figuren 2a und 2b zeigen im vergrößerten Detail den Bereich um den Halteabschnitt mit Griffteil 11, Löschmittel-Zuführung mit der Ankoppelvorrichtung 12 zum Anschluss eines Druckschlauchs für flüssiges Löschmittel, sowie den an den Halteabschnitt und die Ankoppelvorrichtung 12 anschließenden rohrförmigen Löschabschnitt 13.

Die Figuren 3a und 3b zeigen im vergrößerten Detail einen **Schlagdorn 16,** der Benutzerseitig auf der Schlagplatte 14 angebracht sein kann. Die Anbringung kann beispielsweise durch Aufschrauben oder Aufstecken, etwa mittels eines Bajonettverschlusses, erfolgen.

Die Figuren 4a bis 4d schließlich zeigen im vergrößerten Detail eine austauschbare Spitze 15 mit **Düsen 17,** die um die Längsachse verteilt angeordnet sind.

## Patentansprüche

1. Zum Löschen brennender Objekte eingerichtete lanzenförmige Löschlanze (10), wobei die Löschlanze (10) einen Halteabschnitt mit Griffteil (11) für eine Bedienperson , eine für die Zufuhr von Löschmittel ausgestaltete Zuführung mit einer für den Anschluss eines Druckschlauchs für flüssiges Löschmittel eingerichteten Ankoppelvorrichtung (12), sowie einen an den Halteabschnitt und die Ankoppelvorrichtung (12) anschließenden rohrförmigen Löschabschnitt (13) aufweist, der so ausgestaltet ist, dass aus dessen freien Ende Löschmittel unter Druck in ein brennendes Objekt eingebracht werden kann, wobei das Griffteil (11) des Halteabschnitts elektrisch isolierend auch für elektrische Spannungen U ≥ 100V ausgeführt ist, wobei der rohrförmige Löschabschnitt (13) an seinem freien Ende geometrisch spitz zulaufend gestaltet ist, und wobei der rohrförmige Löschabschnitt (13) an seinem freien Ende einen verengten lichten Strömungsquerschnitt aufweist, welcher so gestaltet ist, dass unter Druck Löschmittel hindurchgeleitet werden kann,
**dadurch gekennzeichnet,**
**dass** die Löschlanze (10) so ausgestaltet ist, dass sie im Einsatzfall in die Batterie eines brennenden Elektrofahrzeuges eingebracht werden kann, ohne dabei die Bedienperson zu gefährden, indem das Griffteil (11) des Halteabschnitts elektrisch isolierend für elektrische Spannungen U ≥ 500V ausgeführt ist, wobei das Griffteil (11) des Halteabschnitts einen spannungsisolierenden Überzug aufweist, der elektrisch isolierend auch für elektrische Spannungen U ≥ 1000V, ausgeführt ist und eine Schichtdicke d ≥ 2mm aufweist;
indem der rohrförmige Löschabschnitt (13) aus einem Material gefertigt ist, welches eine so hohe Zugfestigkeit Rₘ aufweist, dass es einer mechanischen Spannung σ ≥ 500 N/mm² widersteht, und welches eine Schmelztemperatur t_{S} ≥ 650°C aufweist;
indem der Halteabschnitt unter dem spannungsisolierenden Überzug des Griffteils (11) aus VA-Stahl und der rohrförmige Löschabschnitt (13) aus Edelstahl hergestellt sind,
und indem das spitz zulaufende freie Ende des rohrförmigen Löschabschnitts (13) aus austenitischem 18/10 Cr-Ni-Stahl hergestellt und zusätzlich gehärtet ist.

2. Löschlanze nach Anspruch 1, **dadurch gekennzeichnet, dass** der spannungsisolierende Überzug des Griffteils (11) aus Polyvinylchlorid aufgebaut ist.

3. Löschlanze nach einem der Ansprüche 1 oder 2, **dadurch gekennzeichnet, dass** der Halteabschnitt unter dem spannungsisolierenden Überzug des Griffteils (11) aus austenitischem, säurebeständigem 18/10 Cr-Ni-Stahl, aufgebaut ist.

4. Löschlanze nach einem der vorhergehenden Ansprüche, **dadurch gekennzeichnet, dass** das Griffteil (11) des Halteabschnitts mindestens einen Bügelgriff (11', 11") mit Handschutz aufweist.

5. Löschlanze nach einem der vorhergehenden Ansprüche, **dadurch gekennzeichnet, dass** an der Löschmittel-Zuführung ein Betätigungsventil zum Einlassen beziehungsweise zum Stoppen eines Löschmittelzuflusses in den rohrförmigen Löschabschnitt (13) und am Halteabschnitt, vorzugsweise am Griffteil (11), eine Triggervorrichtung zur manuellen Ansteuerung des Betätigungsventils vorgesehen sind.

6. Löschlanze nach einem der vorhergehenden Ansprüche, **dadurch gekennzeichnet, dass** der rohrförmige Löschabschnitt (13) aus austenitischem, säurebeständigem 18/10 Cr-Ni-Stahl hergestellt ist.

7. Löschlanze nach einem der vorhergehenden Ansprüche, **dadurch gekennzeichnet, dass** das freie Ende des rohrförmigen Löschabschnitts (13) konisch zulaufend gestaltet ist.

8. Löschlanze nach einem der vorhergehenden Ansprüche, **dadurch gekennzeichnet, dass** das spitz zulaufende freie Ende des rohrförmigen Löschabschnitts (13) austauschbar gestaltet ist, wobei insbesondere verschiedene austauschbare Spitzen (15), vorzugsweise mit unterschiedlichen Geometrien, Durchmessern und insbesondere unterschiedlichen Materialien, vorhanden sind.

9. Löschlanze nach Anspruch 8, **dadurch gekennzeichnet, dass** die austauschbare(n) Spitze(n) (15) mit einem Schraubgewinde oder einem Bajonettverschluss versehen ist (sind), und dass vorzugsweise zwei Haltepunkten für Schraubenschlüssel zur leichten Demontage vorhanden sind.

10. Löschlanze nach einem der vorhergehenden Ansprüche, **dadurch gekennzeichnet, dass** in das spitz zulaufende freie Ende des rohrförmigen Löschabschnitts (13) mindestens eine Düse (17) für den Austritt von unter Druck stehendem flüssigen Löschmittel integriert ist, wobei die Düse (17) vorzugsweise so geformt ist, dass sie Löschmittel optimal in das brennende Objekt einspritzt und/oder auf dessen Oberfläche verteilt.

11. Löschlanze nach Anspruch 10, **dadurch gekennzeichnet, dass** die Düse (17) einen lichten Durchmesser zwischen 30mm und 40mm, vorzugsweise etwa 33,7mm, eine Länge zwischen 25mm und 50mm, vorzugsweise etwa 30mm, sowie eine Breite zwischen 15mm und 25mm, vorzugsweise 21,3mm, aufweist und dass vorzugsweise drei gleichmäßig um die Längsachse des rohrförmigen Löschabschnitts (13) verteilt angeordnete Düsen (17) vorgesehen sind.

12. Löschlanze nach einem der vorhergehenden Ansprüche, **dadurch gekennzeichnet, dass** der Halteabschnitt am Bedienerseitigen Ende eine großflächige, geometrisch zum geraden Draufschlagen durch eine Bedienperson gestaltete, zentral angebrachte Schlagplatte (14) in Verlängerung zum rohrförmigen Löschabschnitt (13) aufweist, deren Bedienerseitige Endfläche einen größeren Außendurchmesser aufweist als das Griffteil (11) des Halteabschnitts, wobei die großflächige Schlagplatte (14) zur Herstellung eines flächigen Körperkontakts mit einer Bedienperson ausgestaltet ist, wobei insbesondere die großflächige Schlagplatte (14) aus Vollmaterial gefertigt und vorzugsweise austauschbar gestaltet ist.

13. Löschlanze nach einem der vorhergehenden Ansprüche, **dadurch gekennzeichnet, dass** die Löschlanze (10), insbesondere die Schlagplatte (14), teilbar aufgebaut ist.

14. Löschlanze nach einem der vorhergehenden Ansprüche, **dadurch gekennzeichnet, dass** die Löschlanze (10) bezüglich ihrer Längsachse verlängerbar gestaltet ist, wobei insbesondere die Schlagplatte (14) des Halteabschnitts am Bedienerseitigen Ende mit einem variablen Abstand zum rohrförmigen Löschabschnitt (13) angeordnet ist, welcher vorzugsweise verlängerbar gestaltet ist.

## Claims

1. Lance-shaped extinguishing lance (10) which is configured to extinguish burning objects, the extinguishing lance (10) comprising a holding portion having a handle part (11) for an operator, a feed which is designed for supplying extinguishing agent and has a coupling device (12) that is designed to connect a pressure hose for liquid extinguishing agent, and a tubular extinguishing portion (13) which is connected to the holding portion and the coupling device (12) and is designed such that extinguishing agent can be introduced from the free end thereof into a burning object under pressure, the handle part (11) of the holding portion being designed to be electrically insulating also for electrical voltages U ≥ 100 V, the tubular extinguishing portion (13) being designed to geometrically taper at its free end, and the tubular extinguishing portion (13) having a narrowed clear flow cross section at its free end, which cross section is designed such that extinguishing agent can be guided through under pressure,
**characterized in**
**that** the extinguishing lance (10) is designed such that during operation it can be introduced into the battery of a burning electric vehicle, without endangering the operator,
by the handle part (11) of the holding portion being designed to be electrically insulating for electrical voltages U ≥ 500 V, the handle part (11) of the holding portion having a voltage-insulating coating which is also designed to be electrically insulating for electrical voltages U ≥ 1000 V and having a layer thickness d ≥ 2 mm;
by the tubular extinguishing portion (13) being made of a material which has such a high tensile strength Rₘ that it withstands a mechanical stress σ ≥ 500 N/mm², and which has a melting temperature tₛ ≥ 650°C;
by the holding portion being made of VA steel under the voltage-insulating coating of the handle part (11) and the tubular extinguishing portion (13) being made of stainless steel,
and by the tapered free end of the tubular extinguishing portion (13) being made of austenitic 18/10 Cr-Ni steel and being additionally hardened.

2. Extinguishing lance according to claim 1, **characterized in that** the voltage-insulating coating of the handle part (11) is made up of polyvinyl chloride.

3. Extinguishing lance according to either claim 1 or claim 2, **characterized in that** the holding portion under the voltage-insulating coating of the handle part (11) is made up of austenitic, acid-resistant 18/10 Cr-Ni steel.

4. Extinguishing lance according to any of the preceding claims, **characterized in that** the handle part (11) of the holding portion has at least one bow-type handle (11', 11") with a hand guard.

5. Extinguishing lance according to any of the preceding claims, **characterized in that** an actuating valve for letting in or stopping an extinguishing agent inflow into the tubular extinguishing portion (13) is provided on the extinguishing agent feed, and a trigger device for manual actuation of the actuating valve is provided on the holding portion, preferably on the handle part (11).

6. Extinguishing lance according to any of the preceding claims, **characterized in that** the tubular extinguishing portion (13) is made of austenitic, acid-resistant 18/10 Cr-Ni steel.

7. Extinguishing lance according to any of the preceding claims, **characterized in that** the free end of the tubular extinguishing portion (13) is configured to taper conically.

8. Extinguishing lance according to any of the preceding claims, **characterized in that** the tapering free end of the tubular extinguishing portion (13) is designed to be exchangeable, in particular different exchangeable tips (15) being present, preferably having different geometries, diameters and in particular different materials.

9. Extinguishing lance according to claim 8, **characterized in that** the exchangeable tip(s) (15) is (are) provided with a screw thread or a bayonet lock, and **in that** preferably two holding points for wrenches for easy disassembly are present.

10. Extinguishing lance according to any of the preceding claims, **characterized in that** at least one nozzle (17) for the discharge of liquid extinguishing agent under pressure is integrated into the tapering free end of the tubular extinguishing portion (13), the nozzle (17) preferably being shaped in such a way that it optimally injects extinguishing agent into the burning object and/or distributes it on the surface of said object.

11. Extinguishing lance according to claim 10, **characterized in that** the nozzle (17) has a clear diameter between 30 mm and 40 mm, preferably approximately 33.7 mm, a length between 25 mm and 50 mm, preferably approximately 30 mm, and a width between 15 mm and 25 mm, preferably 21.3 mm, and **in that** preferably three nozzles (17) arranged uniformly distributed around the longitudinal axis of the tubular extinguishing portion (13) are provided.

12. Extinguishing lance according to any of the preceding claims, **characterized in that** the holding portion at the operator-side end has a large-area striking plate (14) which is designed geometrically to receive straight blows from an operator and is attached centrally in the extension with respect to the tubular extinguishing portion (13), the operator-side end face of which plate has a larger outer diameter than the handle part (11) of the holding portion, the large-area striking plate (14) being designed to produce a planar body contact with an operator, in particular the large-area striking plate (14) being made of solid material and preferably being designed to be exchangeable.

13. Extinguishing lance according to any of the preceding claims, **characterized in that** the extinguishing lance (10), in particular the striking plate (14), is designed to be divisible.

14. Extinguishing lance according to any of the preceding claims, **characterized in that** the extinguishing lance (10) is designed to be extendable with respect to its longitudinal axis, in particular the striking plate (14) of the holding portion at the operator-side end being arranged at a variable distance from the tubular extinguishing portion (13), which distance is preferably designed to be extendable.

## Revendications

1. Lance à incendie (10) en forme de lance, configurée pour éteindre des objets en feu, la lance à incendie (10) présentant une section de maintien comportant une partie de préhension (11) pour un utilisateur, une alimentation conçue pour l'alimentation en agent d'extinction, l'alimentation comportant un dispositif d'accouplement (12) configuré pour le raccordement d'un flexible sous pression pour un agent d'extinction liquide, ainsi qu'une section d'extinction tubulaire (13) raccordée à la section de maintien et au dispositif d'accouplement (12), laquelle section d'extinction tubulaire est conçue de telle sorte qu'à partir de son extrémité libre, l'agent d'extinction peut être introduit sous pression dans un objet en feu, la partie de préhension (11) de la section de maintien étant réalisée de manière électriquement isolante, y compris pour des tensions électriques U ≥ 100 V, la section d'extinction tubulaire (13) étant conçue géométriquement de manière effilée au niveau de son extrémité libre et la section d'extinction tubulaire (13) présentant, à son extrémité libre, une section transversale intérieure d'écoulement rétrécie qui est conçue de telle sorte que l'agent d'extinction sous pression peut être guidé à travers celle-ci,
**caractérisée en ce que** la lance à incendie (10) est conçue de telle sorte que, lors de son utilisation, elle peut être introduite dans la batterie d'un véhicule électrique en feu sans mettre en danger l'utilisateur,
dans la mesure où la partie de préhension (11) de la section de maintien est réalisée de manière électriquement isolante pour des tensions électriques U ≥ 500 V, la partie de préhension (11) de la section de maintien présentant un revêtement d'isolation de tension, lequel est réalisé de manière électriquement isolante, y compris pour des tensions électriques U ≥ 1000 V, et présente une épaisseur de couche d ≥ 2 mm ;
dans la mesure où la section d'extinction tubulaire (13) est fabriquée en un matériau qui présente une résistance à la traction Rₘ si élevée qu'elle résiste à une contrainte mécanique σ ≥ 500 N/mm², et qui présente une température de fusion tₛ ≥ 650 °C ;
dans la mesure où la section de maintien sous le revêtement d'isolation de tension de la partie de préhension (11) est fabriquée en acier inoxydable et la section d'extinction tubulaire (13) est fabriquée en acier spécial,
et dans la mesure où l'extrémité libre effilée de la section d'extinction tubulaire (13) est fabriquée en acier Cr-Ni 18/10 austénitique et est en outre trempée.

2. Lance à incendie selon la revendication 1, **caractérisée en ce que** le revêtement d'isolation de tension de la partie de préhension (11) est en polychlorure de vinyle.

3. Lance à incendie selon l'une des revendications 1 ou 2,
**caractérisée en ce que** la section de maintien sous le revêtement d'isolation de tension de la partie de préhension (11) est en acier Cr-Ni 18/10 austénitique résistant aux acides.

4. Lance à incendie selon l'une des revendications précédentes,
**caractérisée en ce que** la partie de préhension (11) de la section de maintien présente au moins une poignée (11', 11") comportant un protège-main.

5. Lance à incendie selon l'une des revendications précédentes,
**caractérisée en ce qu'**une soupape d'actionnement destinée à laisser entrer ou à arrêter un flux d'agent d'extinction dans la section d'extinction tubulaire (13) est prévue au niveau de l'alimentation en agent d'extinction, et un dispositif de déclenchement destiné à commander manuellement la soupape d'actionnement est prévu au niveau de la section de maintien, de préférence au niveau de la partie de préhension (11).

6. Lance à incendie selon l'une des revendications précédentes,
**caractérisée en ce que** la section d'extinction tubulaire (13) est fabriquée en acier Cr-Ni 18/10 austénitique résistant aux acides.

7. Lance à incendie selon l'une des revendications précédentes,
**caractérisée en ce que** l'extrémité libre de la section d'extinction tubulaire (13) est conçue de façon conique.

8. Lance à incendie selon l'une des revendications précédentes,
**caractérisée en ce que** l'extrémité libre effilée de la section d'extinction tubulaire (13) est conçue de manière remplaçable, différentes pointes (15) remplaçables, de préférence pourvues de géométries, diamètres et en particulier matériaux différents, étant en particulier présentes.

9. Lance à incendie selon la revendication 8, **caractérisée en ce que** la/les pointe(s) remplaçable(s) (15) est/sont pourvue(s) d'un filetage à vis ou d'un raccord à baïonnette, et **en ce que** de préférence deux points de maintien pour tournevis, permettant un démontage aisé, sont présents.

10. Lance à incendie selon l'une des revendications précédentes,
**caractérisée en ce qu'**au moins une buse (17) pour la sortie d'agent d'extension liquide sous pression est intégrée dans l'extrémité libre effilée de la section d'extinction tubulaire (13), la buse (17) étant de préférence formée de telle sorte qu'elle injecte l'agent d'extinction de manière optimale dans l'objet en feu et/ou le répartit de manière optimale sur sa surface.

11. Lance à incendie selon la revendication 10, **caractérisée en ce que** la buse (17) présente un diamètre interne compris entre 30 et 40 mm, de préférence d'environ 33,7 mm, une longueur comprise entre 25 et 50 mm, de préférence d'environ 30 mm, ainsi qu'une largeur comprise entre 15 et 25 mm, de préférence de 21,3 mm, et **en ce que** de préférence trois buses (17) agencées de manière régulièrement répartie autour de l'axe longitudinal de la section d'extinction tubulaire (13) sont prévues.

12. Lance à incendie selon l'une des revendications précédentes,
**caractérisée en ce que** la section de maintien présente, au niveau de l'extrémité côté utilisateur, une plaque de frappe (14) de grande surface, conçue géométriquement pour recevoir des coups droits provenant d'un utilisateur, disposée de manière centrale dans le prolongement de la section d'extinction tubulaire (13), dont la surface d'extrémité côté utilisateur présente un diamètre externe plus grand que celui de la partie de préhension (11) de la section de maintien, la plaque de frappe (14) de grande surface étant conçue pour réaliser un contact corporel en surface avec un utilisateur, la plaque de frappe (14) de grande surface étant fabriquée en particulier en matériau plein et de préférence conçue de manière remplaçable.

13. Lance à incendie selon l'une des revendications précédentes,
**caractérisée en ce que** la lance à incendie (10), en particulier la plaque de frappe (14), est construite de manière séparable.

14. Lance à incendie selon l'une des revendications précédentes,
**caractérisée en ce que** la lance à incendie (10) est réalisée de manière à pouvoir être allongée par rapport à son axe longitudinal, la plaque de frappe (14) de la section de maintien étant en particulier agencée, au niveau de l'extrémité côté utilisateur, avec une distance variable par rapport à la section d'extinction tubulaire (13), laquelle distance est de préférence conçue de manière à pouvoir être allongée.
